# FASCICULE DE BREVET EUROPEEN

(11) **EP 1 544 127 B1**
(45) Date de publication et mention de la délivrance du brevet: **27.08.2008**
(21) Numéro de dépôt: 03293186.7
(22) Date de dépôt: 16.12.2003
(51) Int. Cl.: B65D 77/20

(54) **Emballage à opercule perforable**
Verpackung mit durchsteckbarem Deckel
Package with perforable lid

(43) Date de publication de la demande: 22.06.2005
(73) Titulaire: Amcor Flexibles Europe, 8700 Horsens (DK)
(72) Inventeur: Schalk, Gerwin, 5311 CK Gameren (NL); Obermann, Uwe, 4565 Recherswil (CH)
(74) Mandataire: Blot, Philippe Robert Emile

(56) Documents cités:
- WO-A-00/35762
- FR-A- 2 717 449
- GB-A- 2 003 446
- GB-A- 2 156 660
- US-A- 3 550 835
- US-B1- 6 328 203

## Description

La présente invention concerne un emballage selon le préambule de la revendication 1.

De nos jours, de nombreux produits alimentaires sont conditionnés dans des barquettes ou des gobelets initialement obturés par un opercule. Ces produits peuvent être solides, tels que du riz, des pâtes, des plats en sauce. Il peut s'agir également de produits semi liquides tels que des soupes ou des desserts ou encore de liquides tels que des boissons rafraîchissantes ou des yoghourts.

Dans les emballages connus, l'opercule est formé d'un film de polymère soudé à la périphérie de l'ouverture d'accès. Pour accéder au contenu de l'emballage, l'opercule doit être découpé ou arraché. En particulier, il est connu, pour permettre d'arracher l'opercule par rupture de la soudure périphérique de ménager une languette sur le bord de l'ouverture, cette languette en saillie pouvant être saisie manuellement par l'utilisateur afin d'exercer une traction sur l'opercule.

Cette languette prolongeant l'opercule au-delà de l'ouverture d'accès est parfois difficile à saisir et l'ouverture de l'emballage par rupture de la soudure périphérique est souvent difficile à obtenir. En particulier il nécessite un soudage contrôlé avec une force de rupture de la soudure suffisamment élevée pour efficacement protéger les produits à emballer et suffisamment faible pour permettre une rupture sans que l'utilisateur n'ait à produire un effort trop important.

Le document US-A-3 550 835 décrit en regard de la figure 1 un emballage selon le préambule de la revendication 1.

Le document GB-A-2 156 660 décrit un emballage d'un autre type puisque non soudé et non étanche.

Ainsi, de tels emballages ne donnent pas pleinement satisfaction et sont notamment difficiles à ouvrir.

L'invention a pour but de proposer un emballage dont l'ouverture est plus aisée.

A cet effet, l'invention a pour objet un emballage selon la revendication 1.

Suivant des modes particuliers de réalisation, l'invention comporte l'une ou plusieurs des caractéristiques des revendications dépendantes.

L'invention sera mieux comprise à la lecture de la description qui va suivre, donnée uniquement à titre d'exemple et faite en se référant aux dessins, sur lesquels :
- la figure 1 est une vue en perspective d'un premier mode de réalisation d'un emballage avant ouverture ;
- les figures 2, 3, 4 et 5 sont des vues identiques à celles de la figure 1 à des stades successifs d'ouverture de l'emballage ;
- la figure 6 est une vue en perspective d'un autre mode de réalisation d'un emballage selon l'invention avant ouverture ;
- la figure 7 est une vue identique à celle de la figure 6 de l'emballage, lors de son ouverture ; et
- la figure 8 est une vue en perspective d'encore un autre mode de réalisation d'un emballage selon l'invention.

Sur la figure 1 est représenté un emballage 10 pour le conditionnement d'un plat cuisiné solide ou de produits alimentaires solides. Un tel emballage est particulièrement adapté pour un produit ayant subi un traitement de stérilisation ou de pasteurisation. Ils sont destinés à être réchauffés notamment dans un four à micro-ondes. L'emballage peut également être utilisé pour le conditionnement de produits alimentaires liquides ou semi-liquides ou de produits non alimentaires tels que des produits cosmétiques, des shampoings, des adhésifs ou des éléments mécaniques tels que des vis.

Cet emballage est constitué d'une barquette généralement circulaire 12 et d'un opercule souple 14 d'obturation d'un passage ou ouverture d'accès 16 à l'intérieur de la barquette 12.

La barquette est constituée d'un film de polymère thermoformé. Elle est relativement rigide et en particulier autoportante, de sorte que celle-ci conserve sa forme qu'elle soit ou non emplie d'un contenant, tel qu'un produit alimentaire. La barquette 12 est par exemple constituée d'une couche support extérieure en matière appropriée, par exemple du chlorure de polyvinyl (PVC), recouverte sur sa surface intérieure d'une couche soudable, par exemple en polyéthylène (PE). La barquette est, en variante, formée d'un polymère thermoformable tel que le polyester amorphe (APET), du polypropylène (PP), du polystyrène (PS), ou un complexe de polyester amorphe (APET)/polyéthylène (PE).

La barquette définit un réceptacle 18 bordé sur tout son pourtour d'un rebord 20 délimitant une surface plane de soudage de l'opercule 14 suivant une soudure périphérique 22.

L'opercule 14 est constitué d'un film polymère souple formé d'une ou plusieurs couches superposées. L'opercule 14 présente une forme identique au pourtour extérieur du rebord périphérique de la barquette et plus exactement une forme identique à celle de la soudure 22. Ainsi, aucune languette extérieure de préhension ne prolonge l'opercule vers l'extérieur au-delà de la soudure 22 dans le prolongement d'une ligne d'affaiblissement.

Initialement, l'opercule est maintenu tendu sur le rebord 20 en travers de l'ouverture d'accès 16. En particulier, l'opercule est maintenu à l'écart des produits alimentaires contenus dans l'emballage, de sorte qu'un espace libre 23 (Figure 4) empli d'air ou de tout autre gaz est interposé entre l'opercule et les produits alimentaires contenus dans l'emballage et reposant sur le fond de la barquette.

Le gaz contenu dans l'espace libre 23 peut être à la pression atmosphérique, à une pression supérieure ou à une pression inférieure. Dans ce dernier cas, un vide plus ou moins poussé est créé dans l'emballage lors de son scellement.

Selon l'invention, l'opercule 14 comporte, hors de la soudure périphérique 22, dans la région de couverture de l'ouverture d'accès 16, une ligne d'affaiblissement 24 de l'opercule. Cette ligne d'affaiblissement 24 est non traversante dans l'épaisseur de l'opercule. La ligne d'affaiblissement et la soudure 22 de l'opercule sur le conteneur sont telles que la résistance à la rupture de l'opercule suivant la ligne d'affaiblissement est inférieure à la résistance à la rupture de la soudure lors de l'application d'une pression sur l'opercule.

De préférence, la résistance à la rupture de l'opercule par traction de part et d'autre de la ligne d'affaiblissement est comprise entre 1 N/15mm et 70N/15mm et de préférence entre 2N/15mm et 25N/15mm.

Dans le mode de réalisation de la figure 1, la ligne d'affaiblissement 24 délimite un contour fermé et son tracé est compris totalement dans la région de couverture de l'ouverture d'accès 16. Le contour fermé délimite un profil correspondant généralement au profil du rebord 20 bordant le passage 16.

Plus précisément, dans le mode de réalisation représenté, la ligne d'affaiblissement 24 délimite un profil généralement circulaire et présente localement une langue 26 faisant saillie par rapport au tracé général de la ligne d'affaiblissement vers l'extérieur.

Cette langue présente un profil généralement concave de courbure sensiblement constante. Elle a des dimensions correspondant généralement aux dimensions de l'extrémité d'un doigt d'un être humain. Ainsi, cette langue a une largeur comprise entre 2 cm et 5 cm et une longueur comprise également entre 2 cm et 5 cm.

La ligne d'affaiblissement 24 délimitant la langue présente avantageusement mais non obligatoirement au moins une pointe anguleuse non représentée formant un angle aigu adapté pour favoriser la rupture de l'opercule.

L'opercule 14 comporte un marquage visible d'identification de la position de la ligne d'affaiblissement 24. Dans le mode de réalisation illustré à la figure 1, ce marquage est constitué par une ligne noire discontinue imprimée sur l'opercule.

La ligne d'affaiblissement 24 est réalisée par traitement du film constituant l'opercule 14.

Suivant un premier mode de réalisation, la ligne d'affaiblissement 24 est réalisée par application d'un rayonnement haute énergie tel qu'un laser, par application d'un faisceau laser suivant le tracé de la ligne d'affaiblissement 24, avant que l'opercule 14 ne soit mis en place sur la barquette. Le traitement par un rayonnement haute énergie est réalisé sur un ou plusieurs films de l'opercule 14 lorsque celui-ci en comporte plusieurs.

Suivant un autre mode de réalisation, la ligne d'affaiblissement est formée par un affadissement mécanique de l'opercule s'étendant suivant le tracé de la ligne d'affaiblissement 24. Ce traitement mécanique est réalisé sur un ou plusieurs films de l'opercule lorsque celui-ci en comporte plusieurs.

Suivant un premier exemple, un affaiblissement microporeux est ménagé suivant une bande de largeur réduite pour former au moins partiellement la ligne d'affaiblissement 24. Une telle bande microporeuse d'un film est obtenue par exemple par passage du film de l'opercule entre deux rouleaux, dont l'une des rouleaux a été rendu abrasif suivant le tracé de la ligne d'affaiblissement. Un tel traitement est décrit par exemple dans le document FR-2.717.449.

Suivant un second exemple, l'affaiblissement mécanique est formé par entaille de l'épaisseur de l'un ou de plusieurs films de l'opercule lorsque celui-ci comporte plus d'un film. Ces entailles sont réalisées par une matrice d'éléments tranchants, l'opercule étant comprimé entre cette matrice et un support, comme connu en soi.

Suivant encore un autre exemple, la ligne d'affaiblissement est obtenue par une ligne de micro perforations non traversantes au travers de l'opercule, ces micro perforations étant ménagées au travers d'un ou plusieurs films lorsque l'opercule en comporte plusieurs.

Suivant un mode de réalisation particulier, l'affaiblissement de l'opercule suivant la ligne d'affaiblissement est variable suivant la position le long de cette ligne d'affaiblissement. Par exemple, l'affaiblissement est plus important dans la région de la bordure de la langue 26 que sur le pourtour généralement circulaire bordant la soudure périphérique.

Ces différences d'affaiblissement sont obtenues par exemple par combinaison locale de plusieurs traitements d'affaiblissement sur un ou plusieurs films constituant l'opercule, ou par mise en oeuvre d'un traitement d'affaiblissement plus ou moins profond ou plus ou moins dense suivant les régions de la ligne d'affaiblissement 24. Ce traitement plus ou moins dense ou profond est particulièrement bien réalisé par soumission du film à un rayonnement à haute énergie.

Suivant un premier mode de réalisation, l'opercule 14 est monocouche et est formé d'un film de base de polymère ou de papier. Ainsi, l'opercule 14 est un opercule mono-matériau. Afin d'assurer sa liaison sur le rebord de la barquette, le film de polymère ou de papier formant l'opercule est avantageusement recouvert sur sa surface interne d'une matière de scellage apposée par exemple par extrusion, couchage, co-extrusion ou enduction lors de l'application d'encre d'impression sur le film de base.

Le film de base est formé de préférence d'un film de polymère biorienté pouvant être co-extrudé. Il peut s'agir aussi d'un film mono-orienté ou non orienté obtenu par co-extrusion. Ce film est formé par exemple de polypropylène (OPP), de polyester (OPET), ou de polychlorure de vinyl (PVC). L'épaisseur du film de base est comprise généralement entre 5 et 500 microns et de préférence entre 15 microns et 150 microns.

Le matériau de scellage est choisi compatible avec le matériau constituant la barquette afin de permettre un soudage. Typiquement, l'épaisseur du matériau de scellage est comprise entre 10 et 40 microns, la quantité du dépôt de matériau de scellage étant comprise entre 1 et 12 g/m².

Dans ce cas, la fragilisation est formée dans le film de base.

Selon un deuxième mode de réalisation, l'opercule 14 est formé de deux films complexés. Ainsi, l'opercule comporte un film de base formé de polymère ou de papier associé suivant sa face tournée vers la barquette à un film de scellage de polymère compatible avec le matériau de la barquette pour permettre un soudage.

Le film de base et le film de scellage sont liés l'un à l'autre par complexage à l'aide d'un adhésif ou par extrusion de résine.

Le film de base est formé avantageusement d'un film de polymère biorienté. Toutefois, ce film peut également être un film coulé (cast). Le polymère formant le film de base est de préférence du polyester (PET), du polyamide (OPA) ou du polypropylène (OPP).

Le film de scellage est formé par exemple de polyéthylène (PE) éventuellement en mélange ou en co-extrusion avec d'autres polymères. Le film de scellage est, en variante, formé de polypropylène (PP), de préférence coulé (cast), de type homopolymère ou copolymère avec de l'éthylvinylacétate (EVA).

Suivant une autre variante, le film de scellage est constitué de polyester amorphe ou de copolyester (PETG).

Lorsque l'opercule est formé de deux films complexés, le film tourné vers la barquette reçoit avantageusement sur sa face en contact avec la barquette un vernis de scellage, comme dans le cas d'un opercule mono-matériau.

Dans ce mode de réalisation, où l'opercule est formé de deux films, la fragilisation est effectuée sur la couche externe et éventuellement sur une partie de l'épaisseur de la couche interne. Suivant un mode de réalisation particulier, le film externe est fragilisé par traitement par rayonnement haute énergie alors que le film interne est fragilisé par traitement mécanique tel qu'un affaiblissement microporeux ou inversement. Le même traitement mécanique ou par rayonnement haute énergie est, en variante, ménagé sur les deux films.

En variante, l'opercule 14 est formé d'un film complexe bicouche formé par exemple de polyester (PET)/polypropylène (PP), film d'aluminium/ polyester (PET), film d'aluminium/polypropylène orienté (OPP) ou couche de papier/polypropylène (PP).

Les films de polyéthylène sont avantageusement complexés par co-extrusion avec une faible épaisseur.

Suivant encore un mode de réalisation, l'opercule comporte trois films, dont les deux films extrêmes sont tels que définis ci-dessus dans un opercule formé de deux films, un film intermédiaire étant interposé entre les deux films extrêmes.

Ce film intermédiaire est formé par exemple d'une feuille d'aluminium de 6 à 100 microns et de préférence de 7 à 38 microns. Cette feuille d'aluminium est recuite ou écrouie.

Ainsi, l'opercule est formé par exemple de polyester (PET)/aluminium/polypropylène coulé (PPC) ou de polyester (PET)/aluminium/polyéthylène (PE) ou encore de polyamide orienté (OPA)/aluminium/polypropylène (OPA)/aluminium/polypropylène coulé (PPC) ou de polyamide orienté (OPA)/aluminium/polyéthylène coulé (PEC).

En variante, le film intermédiaire est un film biorienté, par exemple un film de polyamide orienté notamment dans une structure polyester (PET)/polyamide (OPA)/polypropylène (PP) et polyester (PET)/polyamide (OPA)/polyéthylène (PE).

Lorsque l'opercule comporte trois films, le film intermédiaire est avantageusement fragilisé par traitement avec un rayonnement haute énergie suivant la ligne de fragilisation.

Suivant encore une variante, l'opercule est formé de trois films et est composé par exemple de polyester (PET)/polypropylène (PP)/polyester (PET).

Un tel emballage s'ouvre de la manière suivante.

Alors que l'emballage est posé sur une surface plane depuis le fond de la barquette, l'utilisateur enfonce la langue 26 de l'opercule à l'intérieur de l'emballage en appuyant avec son doigt, comme illustré sur la figure 2. Le contenu de l'emballage n'étant présent immédiatement sous l'opercule, celui-ci peut être déformé vers l'intérieur, provoquant l'initiation de sa rupture suivant la ligne d'affaiblissement 24 sans que l'opercule n'entre en contact avec le produit contenu dans l'emballage et reposant sur le fond de la barquette.

La résistance à la rupture de l'opercule étant plus faible suivant la ligne d'affaiblissement que la résistance à la rupture de la soudure, le film se rompt au voisinage du doigt de l'utilisateur. En particulier, la courbure de la langue étant relativement importante, la rupture de l'opercule s'effectue suivant le contour de cette langue.

Lors de la perforation initiale de l'opercule par appui avec le doigt, un bruit caractéristique tel qu'un "pop" est audible pour l'utilisateur du fait du passage de gaz contenu dans la barquette au travers de l'opercule rompu lorsque la pression de ce gaz est supérieure à la pression atmosphérique.

De même, un bruit caractéristique est également audible pour l'utilisateur lors de la rupture initiale de l'opercule alors que la pression initiale dans l'emballage est inférieure à la pression atmosphérique. Ce bruit résulte du passage de l'air de l'extérieur de l'emballage vers l'intérieur au travers de l'opercule rompu.

Si nécessaire, l'emballage est placé dans un four à micro-ondes alors que l'opercule n'est rompu que sur le pourtour de la langue. Sous l'action du rayonnement dans le four à micro-ondes, les produits contenus dans l'emballage s'échauffent et un dégagement gazeux se produit par l'ouverture formée au niveau de la langue 26. Par ailleurs, cette langue s'échauffe et tend à se courber vers l'extérieur de l'emballage, comme illustré sur la figure 3.

Après que l'emballage a été sorti du four, l'utilisateur saisit facilement la langue ainsi déformée et tire sur la partie de l'opercule délimitée par la ligne d'affaiblissement 24. Ainsi, l'opercule se rompt progressivement suivant cette ligne d'affaiblissement, comme illustré sur la figure 4 jusqu'à ce que la plage centrale de l'opercule soit totalement détachée, comme illustré sur la figure 5, permettant ainsi d'accéder au produit alimentaire contenu dans l'emballage.

En variante, l'emballage est placé dans un four à micro-ondes avant que l'opercule ne soit rompu. Le rayonnement micro-ondes provoque un échauffement des produits contenus dans l'emballage, de sorte que la pression dans celui-ci augmente. Sous l'action de la pression dans l'emballage, l'opercule est sollicité vers l'extérieur, jusqu'à ce qu'il se rompe le long de la ligne d'affaiblissement, notamment sur le contour de la langue 26. Après retrait du four à micro-ondes, la partie détachée de l'opercule est déchirée et totalement détachée du reste de l'emballage, comme illustré sur la figure 5.

Sur les figures 6 et 7 est représenté un autre mode de réalisation d'un emballage suivant l'invention.

Dans ce mode de réalisation, les éléments identiques ou analogues à ceux du premier mode de réalisation sont désignés par les mêmes numéros de référence.

Ici la barquette 12 est remplacée par un gobelet désigné par le même numéro de référence, le gobelet étant plus profond que la barquette et étant propre à recevoir un liquide.

En outre, la ligne d'affaiblissement, notée 124, définie sur la surface de l'opercule 14 forme une ligne transversale s'étendant dans la région de couverture de l'ouverture d'accès entre deux points distincts de la soudure périphérique 16. Plus précisément, cette ligne d'affaiblissement 124 relie deux points opposés du pourtour de l'ouverture d'accès. Elle présente une forme générale arquée présentant, dans sa partie médiane, une langue 126 de forme comparable à la langue 26 du mode de réalisation précédent.

Dans ce mode de réalisation, la langue 126 présente, suivant son contour, une pointe anguleuse 128 facilitant l'initiation de la rupture de l'opercule suivant la ligne d'affaiblissement.

Lors de l'enfoncement de l'opercule, par exemple par appui d'un doigt sur la surface de la langue 126, l'opercule se rompt d'abord suivant la pointe 128. La rupture se propage suivant le contour de la langue 126 de part et d'autre de celle-ci. L'opérateur saisit ensuite la langue 126 et tire la partie de l'opercule détachée, comme illustré sur la figure 7. Ainsi, il provoque la rupture complète de l'opercule suivant la ligne d'affaiblissement 124 et le délaminage progressif de la soudure périphérique 22. Ce délaminage provoque la mise à jour d'une plage notée 130 du rebord initialement recouverte par l'opercule. Cette plage nouvellement exposée permet à l'utilisateur de poser les lèvres sur une surface propre afin de boire le liquide contenu dans le gobelet.

Dans ce mode de réalisation, l'opercule est avantageusement formé d'un film complexe comportant trois couches formées par exemple de polyester (PET)/film d'aluminium/polyéthylène (PE) ou polypropylène orienté (OPP)/film d'aluminium/polyéthylène (PE). En variante, l'opercule est constitué d'un film complexe comportant au moins deux couches, par exemple de polyester (PET)/polyéthylène (PE), polypropylène orienté (OPP)/polyéthylène (PE) ou papier/polyéthylène (PE).

Les matériaux décrits pour l'emballage des figures 1 à 5 peuvent également être avantageusement utilisés.

Dans ce mode de réalisation, la ligne d'affaiblissement 124 est réalisée suivant l'un des procédés envisagés pour le mode de réalisation précédent.

Sur la figure 8 est représentée encore une variante de réalisation d'un emballage selon l'invention. Dans ce mode de réalisation, la ligne d'affaiblissement 124 s'étend seulement dans la plage de l'opercule couvrant l'ouverture d'accès. Ainsi, la ligne d'affaiblissement ne se prolonge pas sur la soudure périphérique 22. Ici, la ligne d'affaiblissement délimite un contour non fermé. Elle forme en particulier une langue 126 prolongée latéralement de part et d'autre par deux tronçons courbes.

La ligne d'affaiblissement permet l'ouverture partielle de l'opercule afin d'introduire un objet ou une substance dans l'emballage. Ainsi, l'ouverture ménagée dans l'opercule permet par exemple d'introduire une paille. Elle permet également d'ajouter dans l'emballage certains substances, telles que du sucre ou du sel. Elle permet également l'introduction d'un organe pour mélanger, tel qu'une cuillère ou un agitateur rigide.

## Revendications

1. Emballage (10) comportant un conteneur (12) en forme de cuvette délimitant une ouverture d'accès (16) bordée par une plage périphérique (20) de soudage d'un opercule (14) et un opercule souple (14) d'obturation initiale de l'ouverture d'accès (16) maintenu sur la plage (20) suivant une soudure périphérique continue (22), l'opercule (14) comportant, hors de la soudure périphérique (20), dans une région de couverture de l'ouverture d'accès (16), une ligne (24 ; 124) d'affaiblissement de l'opercule non traversante, **caractérisé en ce que** ledit opercule (14) est dépourvu de languette de préhension prolongeant vers l'extérieur la ligne d'affaiblissement au-delà de la soudure périphérique (22), et la ligne d'affaiblissement (24 ; 124) et la soudure (22) de l'opercule sur le conteneur (12) sont telles que la résistance à la rupture de l'opercule (14) suivant la ligne d'affaiblissement (24 ; 124) sur toute l'épaisseur de l'opercule est inférieure à la résistance à la rupture de la soudure (22), lors de l'application d'une pression sur l'opercule, et. **en ce que** la résistance à la rupture de l'opercule est telle que l'enfoncement de l'opercule à l'intérieur de l'emballage en appuyant avec un doigt provoque l'initiation de sa rupture suivant la ligne d'affaiblissement (24) sur toute l'épaisseur de l'opercule.

2. Emballage selon la revendication 1, **caractérisé en ce que** la ligne d'affaiblissement (24) s'étend suivant un tracé compris totalement dans la région de couverture de l'ouverture d'accès (16).

3. Emballage selon la revendication 2, **caractérisé en ce que** la ligne d'affaiblissement (24) délimite un contour fermé compris totalement dans la région de couverture de l'ouverture d'accès (16).

4. Emballage selon la revendication 1, **caractérisé en ce que** la ligne d'affaiblissement (124) forme une ligne s'étendant au moins dans la région de couverture de l'ouverture d'accès (16), entre deux points distincts de la soudure périphérique (22).

5. Emballage selon l'une quelconque des revendications précédentes, **caractérisé en ce que** la résistance à la rupture par traction de l'opercule suivant la ligne d'affaiblissement (24 ; 124) est comprise entre 1N/15mm et 70 N/15mm.

6. Emballage selon l'une quelconque des revendications précédentes, **caractérisé en ce que** la ligne d'affaiblissement (24 ; 124) délimite une langue (26) dont les dimensions correspondent sensiblement aux dimensions d'un doigt humain.

7. Emballage selon la revendication 6, **caractérisé en ce que** la ligne d'affaiblissement (24 ; 124) forme au moins une pointe anguleuse (128) sur le contour de ladite langue (26).

8. Emballage selon quelconque des revendications précédentes, **caractérisé en ce que** l'opercule (14) présente un marquage visible d'identification de la position de la ligne d'affaiblissement (24 ; 124).

9. Emballage selon l'une quelconque des revendications précédentes, **caractérisé en ce que** l'opercule (14) comporte suivant la ligne d'affaiblissement (24 ; 124) au moins un traitement mécanique d'affaiblissement sur au moins un film de l'opercule.

10. Emballage selon la revendication 9, **caractérisé en ce que** ledit traitement mécanique d'affaiblissement comporte un affaiblissement microporeux.

11. Emballage selon la revendication 9 ou 10, **caractérisé en ce que** ledit traitement mécanique d'affaiblissement comporte une découpe partielle d'au moins un film de l'opercule (14) à l'aide d'une matrice de lames suivant le tracé de ligne d'affaiblissement (24).

12. Emballage selon l'une quelconque des revendications précédentes, **caractérisé en ce que** l'opercule (14) comporte suivant la ligne d'affaiblissement (24 ; 124) un traitement d'affaiblissement par un rayonnement haute énergie suivant au moins un film de l'opercule.

13. Emballage selon la revendication 12 et l'une quelconque des revendications 9 à 11, **caractérisé en ce que** l'opercule comporte au moins deux films complexés, le premier film ayant subi un traitement mécanique d'affaiblissement suivant le tracé de ligne d'affaiblissement (24), le deuxième film ayant subi un traitement d'affaiblissement par soumission à un rayonnement haute énergie suivant le tracé de la ligne d'affaiblissement (24).

14. Emballage selon l'une quelconque des revendications précédentes, **caractérisé en ce que** l'opercule (14) est un complexe dont l'association des films est choisie dans le groupe consistant en polyester (PET)/polyamide (OPA)/polypropylène (PP), polyester (PET)/polyamide (OPA)/polyéthylène (PE), polyester (PET)/polypropylène (PP), aluminium/polyester (PET), aluminium/polypropylène orienté (OPP), couche de papier/polypropylène (PP), polyester (PET)/aluminium/polypropylène coulé (PPC), polyester (PET)/alumunium/polyéthylène (PE), polyamide orienté (OPA)/aluminium/polypropylène coulé (PPC), polyamide orienté (OPA)/aluminium/polyéthylène coulé (PEC), polyester (PET)/polypropylène (PP)/polyester (PET), polyester (PET)/aluminium/polyéthylène (PE), polypropylène orienté (OPP)/aluminium/polyéthylène (PE), polyester (PET)/polyéthylène (PE), polypropylène orienté (OPP)/polyéthylène (PE), et papier/polyéthylène (PE).

15. Emballage selon l'une quelconque des revendications précédentes, **caractérisé en ce que** la ligne d'affaiblissement (24 ; 124) est conformée de sorte qu'un son soit émis lors de sa rupture initiale sous l'action d'un gaz circulant au travers de l'opercule (14) rompu.

16. Emballage selon l'une quelconque des revendications précédentes, **caractérisé en ce qu'**il comporte un produit contenu dans le conteneur (12) et reposant sur une face du conteneur opposée à l'opercule (14), et **en ce qu'**un espace libre (23) rempli d'un gaz est défini entre l'opercule (14 ) et le produit, lequel espace libre (23) est suffisant pour permettre une déformation de l'opercule à l'intérieur du conteneur (12) jusqu'à initier la rupture de l'opercule (14), sans que l'opercule ne vienne en contact avec le produit.

17. Emballage selon l'une quelconque des revendications précédentes, **caractérisé en ce que** la ligne d'affaiblissement (24) présente une résistance à la rupture par application d'une pression sur l'opercule (14) qui varie suivant la longueur de la ligne d'affaiblissement (24).

## Claims

1. Packaging (10) comprising a container (12) in the form of a dish delimiting an access opening (16) bordered by a peripheral band (20) for the fused bonding of a lid (14), and a flexible lid (14) for the initial sealing of the access opening (16), which lid (14) is maintained on the band (20) along a continuous peripheral fused bond (22), the lid (14) comprising, away from the peripheral fused bond (22), in a region covering the access opening (16), a line (24; 124) for weakening the lid which does not pass through the lid, **characterised in that** said lid (14) does not have a gripping tab which extends the weakening line outwards beyond the peripheral fused bond (22), and the weakening line (24; 124) and the fused bond (22) of the lid on the container (12) are such that the tear strength of the lid (14) along the weakening line (24; 124) over the entire thickness of the lid is lower than the tear strength of the fused bond (22) on application of a pressure to the lid, and **in that** the tear strength of the lid is such that pushing the lid inside the packaging by pressing with a finger causes the lid to start to tear along the weakening line (24) over the entire thickness of the lid.

2. Packaging according to claim 1, **characterised in that** the weakening line (24) extends along a path which is wholly contained within the region covering the access opening (16).

3. Packaging according to claim 2, **characterised in that** the weakening line (24) delimits a closed outline which is wholly contained within the region covering the access opening (16).

4. Packaging according to claim 1, **characterised in that** the weakening line (124) forms a line which extends at least in the region covering the access opening (16), between two separate points of the peripheral fused bond (22).

5. Packaging according to any one of the preceding claims, **characterised in that** the tensile strength of the lid along the weakening line (24; 124) is from 1 N/15 mm to 70 N/15 mm.

6. Packaging according to any one of the preceding claims, **characterised in that** the weakening line (24; 124) delimits a tongue (26), the dimensions of which correspond substantially to the dimensions of a human finger.

7. Packaging according to claim 6, **characterised in that** the weakening line (24; 124) forms at least one angular point (128) on the contour of said tongue (26).

8. Packaging according to any one of the preceding claims, **characterised in that** the lid (14) has a visible marking for identifying the position of the weakening line (24; 124).

9. Packaging according to any one of the preceding claims, **characterised in that** the lid (14) has, along the weakening line (24; 124), at least one mechanical weakening treatment on at least one film of the lid.

10. Packaging according to claim 9, **characterised in that** said mechanical weakening treatment comprises microporous weakening.

11. Packaging according to claim 9 or 10, **characterised in that** said mechanical weakening treatment comprises partially cutting at least one film of the lid (14) with the aid of a matrix of blades along the path of the weakening line (24).

12. Packaging according to any one of the preceding claims, **characterised in that** the lid (14) has, along the weakening line (24; 124), a weakening treatment by high-energy radiation along at least one film of the lid.

13. Packaging according to claim 12 and any one of claims 9 to 11, **characterised in that** the lid comprises at least two complexed films, the first film having undergone mechanical weakening treatment along the path of the weakening line (24), the second film having undergone weakening treatment by being subjected to high-energy radiation along the path of the weakening line (24).

14. Packaging according to any one of the preceding claims, **characterised in that** the lid (14) is a complex in which the combination of films is selected from the group comprising polyester (PET)/polyamide (OPA)/polypropylene (PP), polyester (PET)/polyamide (OPA)/polyethylene (PE), polyester (PET)/polypropylene (PP), aluminium/polyester (PET), aluminium/oriented polypropylene (OPP), layer of paper/polypropylene (PP), polyester (PET)/aluminium/cast polypropylene (CPP), polyester (PET)/aluminium/polyethylene (PE), oriented polyamide (OPA)/aluminium/cast polypropylene (CPP), oriented polyamide (OPA)/aluminium/cast polyethylene (CPE), polyester (PET)/polypropylene (PP)/polyester (PET), polyester (PET)/aluminium/polyethylene (PE), oriented polypropylene (OPP)/aluminium/polyethylene (PE), polyester (PET)/polyethylene (PE), oriented polypropylene (OPP)/polyethylene (PE), and paper/polyethylene (PE).

15. Packaging according to any one of the preceding claims, **characterised in that** the weakening line (24; 124) is in such a form that, when it is initially torn, a sound is emitted under the action of a gas flowing through the torn lid (14).

16. Packaging according to any one of the preceding claims, **characterised in that** it comprises a product contained in the container (12) and resting on a face of the container remote from the lid (14), and **in that** a free space (23) filled with a gas is defined between the lid (14) and the product, which free space (23) is sufficient to allow deformation of the lid inside the container (12) to initiate tearing of the lid (14) without the lid coming into contact with the product.

17. Packaging according to any one of the preceding claims, **characterised in that** the weakening line (24) has a tear strength by application of a pressure to the lid (14) that varies along the length of the weakening line (24).

## Patentansprüche

1. Verpackung (10), die einen gefäßförmigen Transportbehälter (12), der eine Zugangsöffnung (16) begrenzt, die von einem Umfangsbereich (20) zum Anschweißen eines Deckels (14) umsäumt ist, und einen flexiblen Deckel (14) zum anfänglichen Verschließen der Zugangsöffnung (16) aufweist, der auf dem Bereich (20) gemäß einer fortlaufenden Umfangsschweißung (22) festgehalten wird, wobei der Deckel (14) außerhalb der Umfangsschweißung (20) in einem Abdeckungsbereich der Zugangsöffnung (16) eine Linie (24; 124) zur Schwächung des nicht durchgängigen Deckels aufweist, **dadurch gekennzeichnet, dass** der Deckel (14) ohne Greiflasche ist, die sich nach außen zur Schwächungslinie hin jenseits der Umfangsschweißung (22) erstreckt, und die Schwächungslinie (24; 124) und die Schweißung (22) des Deckels auf dem Transportbehälter (12) derart ausgebildet sind, dass die Reißfestigkeit des Deckels (14) gemäß der Schwächungslinie (24; 124) über die gesamte Deckeldicke kleiner als die Reißfestigkeit der Schweißung (22) beim Anlegen eins Druckes auf dem Deckel ist, und dass die Reißfestigkeit des Deckels derart ist, dass auf das Eindrücken mit einem Finger des Deckels ins Innere der Verpackung der Beginn seines Reißens gemäß der Schwächungslinie (24) über die gesamte Deckeldicke bewirkt wird.

2. Verpackung gemäß Anspruch 1, **dadurch gekennzeichnet, dass** die Schwächungslinie (24) sich entlang einem Verlauf erstreckt, der vollständig im Abdeckungsbereich der Zugangsöffnung (16) enthalten ist.

3. Verpackung gemäß Anspruch 2, **dadurch gekennzeichnet, dass** die Schwächungslinie (24) einen geschlossenen Umriss begrenzt, der vollständig im Abdeckungsbereich der Zugangsöffnung (16) enthalten ist.

4. Verpackung gemäß Anspruch 1, **dadurch gekennzeichnet, dass** die Schwächungslinie (124) eine Linie bildet, die sich mindestens im Abdeckungsbereich der Zugangsöffnung (16) zwischen zwei Stellen erstreckt, die von der Umfangsschweißung (22) verschieden sind.

5. Verpackung gemäß einem der vorherigen Ansprüche, **dadurch gekennzeichnet, dass** die Deckelzieh-Reißfestigkeit entlang der Schwächungslinie (24; 124) im Bereich zwischen 1N/15mm und 70N/15mm ist.

6. Verpackung gemäß einem der vorherigen Ansprüche, **dadurch gekennzeichnet, dass** die Schwächungslinie (24; 124) eine Zunge (26) begrenzt, deren Abmessungen im Wesentlichen mit den Abmessungen eines menschlichen Fingers korrespondieren.

7. Verpackung gemäß Anspruch 6, **dadurch gekennzeichnet, dass** an der Schwächungslinie (24; 124) mindestens eine eckige Stelle (128) auf dem Umriss der Zunge (26) ausgebildet ist.

8. Verpackung gemäß irgendeinem der vorherigen Ansprüche, **dadurch gekennzeichnet, dass** der Deckel (14) eine sichtbare Markierung zum Identifizieren der Position der Schwächungslinie (24; 124) aufweist.

9. Verpackung gemäß irgendeinem der vorherigen Ansprüche, **dadurch gekennzeichnet, dass** der Deckel (14) entlang der Schwächungslinie (24; 124) mindestens eine mechanische Behandlung zur Schwächung an mindestens einer Folie des Deckels aufweist.

10. Verpackung gemäß Anspruch 9, **dadurch gekennzeichnet, dass** jene mechanische Behandlung zur Schwächung eine mikroporöse Schwächung aufweist.

11. Verpackung gemäß Anspruch 9 oder 10, **dadurch gekennzeichnet, dass** die mechanische Behandlung zur Schwächung ein teilweises Schneiden mindestens einer Folie des Deckels (14) mit Hilfe einer Messermatrize entlang dem Verlauf der Schwächungslinie (24) aufweist.

12. Verpackung gemäß irgendeinem der vorherigen Ansprüche, **dadurch gekennzeichnet, dass** der Deckel (14) entlang der Schwächungslinie (24; 124) eine Schwächungsbehandlung mittels einer Hochenergiestrahlung entlang mindestens einer Folie des Deckels aufweist.

13. Verpackung gemäß Anspruch 12 und irgendeinem der Ansprüche 9 bis 11, **dadurch gekennzeichnet, dass** der Deckel mindestens zwei Verbundstofffolien aufweist, wobei die erste Folie einer Behandlung zur mechanischen Schwächung entlang der Schwächungslinie (24) unterzogen worden ist, wobei die zweite Folie einer Behandlung zur Schwächung mittels einer Hochenergiestrahlung entlang der Schwächungslinie (24) unterzogen worden ist.

14. Verpackung gemäß irgendeinem der vorherigen Ansprüche, **dadurch gekennzeichnet, dass** der Deckel (14) ein Verbundstoff ist, bei dem der Verbund der Folie aus der Gruppe ausgewählt ist, aufweisend Polyester (PET)/Polyamid (OPA)/Polypropylen (PP), Polyester (PET)/Polyamide (OPA)/Polyethylen (PE), Polyester (PET)/Polypropylen (PP), Aluminium/Polyester (PET), Aluminium/orientiertes Polypropylen(OPP), Papierschicht/Polypropylen (PP), Polyester (PET)/Aluminium/Polypropylen Carbonat (PPC), Polyester (PET)/Aluminium/Polyethylen (PE), orientiertes Polyamide (OPA)/Aluminium/Polypropylen Carbonat (PPC), orientiertes Polyamide (OPA)/Aluminium/Polyethylen Carbonat (PEC), Polyester (PET)/Polypropylen (PP)/Polyester (PET), Polyester (PET)/Aluminium/Polyethylen (PE), orientiertes Polypropylen (OPP)/Aluminium/Polyethylen (PE), Polyester (PET)/Polyethylen (PE), orientiertes Polypropylen (OPP)/Polyethylen (PE), und Papier/Polyethylen (PE).

15. Verpackung gemäß irgendeinem der vorherigen Ansprüche, **dadurch gekennzeichnet, dass** die Schwächungslinie (24; 124) derart ausgebildet ist, dass ein Geräusch bei ihrem Rissbeginn durch die Wirkung eines Gases emittiert wird, dass durch den aufgerissenen Deckel (14) hindurch strömt.

16. Verpackung gemäß irgendeinem der vorherigen Ansprüche, **dadurch gekennzeichnet, dass** sie ein in dem Transportbehälter enthaltenes Produkt (12) aufweist und auf einer Fläche des Transportbehälters gelagert ist, die dem Deckel (14) gegenüberliegt, und dass ein mit Gas gefüllter Freiraum (23) zwischen dem Deckel(24; 124) und dem Produkt definiert ist, wobei der Freiraum (23) ausreichend ist, um eine Deformation des Deckels ins Innere des Transportbehälters (12) bis zum Initiieren des Risses des Deckels (14) zu erlauben, ohne dass der Deckel in Kontakt mit dem Produkt kommt.

17. Verpackung gemäß irgendeinem der vorherigen Ansprüche, **dadurch gekennzeichnet, dass** die Schwächungslinie (24) eine Festigkeit gegen Reißen mittels Anlegens eines Druckes auf den Deckel (14) aufweist, die entlang der Schwächungslinie (24) variiert.
